# EUROPÄISCHE PATENTSCHRIFT

(11) **EP 0 795 359 B1**
(45) Veröffentlichungstag und Bekanntmachung des Hinweises auf die Patenterteilung: **18.07.2001**
(21) Anmeldenummer: 97890007.4
(22) Anmeldetag: 15.01.1997
(51) Int. Cl.: B07B 4/02, B27N 1/00

(54) **Sichter**
Air classifier
Séparateur pneumatique

(30) Priorität: 14.03.1996 AT 48696
(43) Veröffentlichungstag der Anmeldung: 17.09.1997
(73) Patentinhaber: Scheuch GmbH, 4971 Aurolzmünster (AT)
(72) Erfinder: Lisberger, Manfred, Dipl.-Ing., 4752 Riedau (AT)
(74) Vertreter: Köhler-Pavlik, Johann, Dipl.-Ing.

(56) Entgegenhaltungen:
- EP-A- 0 491 278
- WO-A-92/05882
- DE-C- 583 680
- DE-C- 4 112 556
- US-A- 4 465 194

## Beschreibung

Die Erfindung betrifft einen Sichter zur Abtrennung von Grobmaterial und Verunreinigungen bei der Faseraufbereitung im Zuge der Herstellung von Holzfaserplatten nach dem Oberbegriff des Patentanspruchs 1.

Bei der Herstellung von mitteldichten Holzfaserplatten (MDF-Platten, middle density fibre) wird das zerfaserte Holz naß beleimt, getrocknet und anschließend zu Platten verpreßt. Unter den beleimten, getrockneten Fasern befindet sich ein gewisser Anteil an Grobmaterial, z.B. Knäuel und Klumpen, die durch die Beleimung oder Feuchte verursacht werden, sowie Verunreinigungen, wie z.B. Metall- oder Gummiteilchen. Diese Grobfaser bzw. Fremdkörper stören bei der Verpressung zu Platten und beeinflussen die Homogenität des Materials. Aufgabe eines Sichters ist es, diese aus dem Materialstrom abzutrennen und somit die Qualität von MDF-Platten zu verbessern. Bei den in der Holzfaserplattenherstellung eingesetzten Sichtern handelt es sich im allgemeinen um Windsichter, wobei das zu sichtende Material seitlich oder von oben in einen Luftstrom aufgegeben wird. Die Fasern werden von einem nach oben gerichteten Luftstrom erfaßt, Teilchen mit höherer Sinkgeschwindigkeit als die Geschwindigkeit des Luftstromes fallen nach unten und werden über eine Schleuse abgeführt. Teilchen mit geringerer Sinkgeschwindigkeit verlassen den Sichter, durch den Luftstrom getragen. nach oben. Bei manchen Sichtern wird die Trennung durch Zentrifugalkräfte unterstützt. Die Luft mit den Fasern wird über einen Ventilator in einen Zyklon gefördert, das Material aus dem Luftstrom abgeschieden und danach verpreßt. Bei den meisten Sichtern wird ein großer Teil der zur Sichtung notwendigen Luft direkt unterhalb des Sichters angesaugt. Manchmal wird die Luft erwärmt und befeuchtet, um die Temperatur der beleimten Fasern zu erhöhen. Der dafür notwendige Energieaufwand ist nicht unerheblich.

Durch die Führung der Luft in einem geschlossenen Kreislauf kann die Abluftmenge aus dem pneumatischen Fördersystem des Sichters auf ein Minimum reduziert werden, wodurch nur mehr ein kleines Luftvolumen entstaubt werden muß. Die entsprechend der Abluftmenge notwendige Zuluft wird außerhalb des Sichters zugeführt und kann bis auf geringe Undichtigkeit des Systems theoretisch auch auf Null reduziert werden. Die notwendige Energiemenge zur Erwärmung der Luft kann somit deutlich reduziert werden. Die Feuchte der Luft kann gegebenenfalls mit der Abluftmenge reguliert werden.

Aus der EP 0 491 278 A2 ist eine Vorrichtung zum Entstauben und/oder Klassieren von körnigen oder faserigen Stoffen in einem Luftstrom bekannt, bei der zur Erzeugung der für eine gute Sichtung notwendigen Luftwirbelströmungen die Luft durch mehrere übereinander angeordnete Öffnungen seitlich in den Sichter eingeströmt wird. Bei diesem Sichter ist jedoch keine Kreislaufführung der Sichtluft möglich, da sowohl durch die Eintragsöffnung neben dem Sichtgut Luft angezogen wird, als auch durch die Öffnung zum Austragen des Grobmaterials Luft eintreten kann, da diese Öffnung nicht durch eine Schleuse druckdicht ausgeführt ist.

Die DE 41 12 556 C1 beschreibt eine Anlage zum Streuen des Streugutes im Zuge der Herstellung von Faserplatten, Spanplatten, mit Spänen und/oder Fasern bewehrten Gipsplatten, bei der eine Vorrichtung zum Windsichten des Streugutstromes angeschlossen ist. Der Sichter beinhaltet eine Materialaufgabeöffnung, mindestens eine Öffnung für den Sichtwind, eine Öffnung zur Abführung der Gesamtluft und des gesichteten Fasermaterials und eine Schleuse zur Ausschleusung des Grobmaterials, wobei die Luft über einen Zyklon zurück zum Sichter im Kreislauf geführt wird. Die Eintrittsöffnungen für die Sichtluft sind außerhalb der Sichtkammer durch eine Sichtwindverteilkammer miteinander verbunden, weshalb es sich dabei im wesentlichen um eine Luftzuleitung handelt, deren Strömung durch verschiedene Öffnungen in der Trennwand des Sichters lenkbar ist.

Ein Sichter der gegenständlichen Art ist aus der US 4 465 194 A bekannt, wobei Tabakblattstücke von Grobmaterialien mittels Sichtluft, die über zwei übereinander angeordnete Einströmöffnungen in den Sichter eingeströmt wird, getrennt werden. Die Eintrittsöffnungen für die Sichtluft sind außerhalb der Sichtkammer miteinander verbunden, weshalb es sich dabei im wesentlichen um eine Luftzuleitung handelt, deren Strömung in zwei Richtungen getrennt wird. Für eine optimale Sichtwirkung ist auch die seitlich angeordnete Materialaufgabeöffnung nachteilig.

Die DE 580 680 behandelt eine Trennvorrichtung zur Abtrennung von mittelfeinen und staubförmigen Teilen aus Kohlen od. dgl., bei der ein Teil der Sichtluft in ein Nebenrohr abgezweigt wird und oberhalb der Haupteinströmöffnung seitlich in den Sichter eingeströmt wird. Die Sichtung kann aber nicht durch Einstellung der Volumsanteile der beiden Luftströme beeinflußt werden. Auch hier befindet sich die Materialaufgabeöffnung seitlich des Sichters.

Aufgabe der Erfindung ist die Herstellung eines Sichters mit energetisch günstigeren Eigenschaften und verbesserter Sichtwirkung.

Gelöst wird die erfindungsgemäße Aufgabe durch die im kennzeichnenden Teil des Anspruchs 1 angegebenen Merkmale. Für die Sichtwirkung ist die Trennung der Luftströme wesentlich. Der untere Luftstrom dient dazu, die Materialsäule im Sichter zu halten, während der obere Luftstrom bzw. die oberen Luftströme im wesentlichen die Aufgabe der Sichtung, also der Trennung des feinen Fasermaterials vom Grobmaterial, übernimmt bzw. übernehmen. Durch die Einstellbarkeit der Volumsanteile der Luftströme können innerhalb des Sichters optimale Strömungsverhältnisse erzielt werden, unabhängig von den Druckverhältnissen im System. Die Aufteilung der Luftströme erfolgt mit Hilfe von Regelorganen außerhalb des Sichters. Bei der Sichtung störende Drosseleinbauten im Sichter selbst werden nicht benötigt.

Vorteilhafterweise beträgt der Volumsanteil der Oberluft 35% bis 65%, vorzugsweise 50% und jener der Unterluft entsprechend 65% bis 35%, vorzugsweise 50% der rückgeführten Sichtluft.

Die Materialzufuhr in den Sichter erfolgt durch Dosierorgane oberhalb der Materialaufgabeöffnung. Der Querschnitt der Dosierorgane ist kleiner als jener der Materialaufgabeöffnung. Für eine gute Sichtwirkung ist es notwendig, daß das Material gleichmäßig über die Tiefe des Sichters verteilt in den Luftstrom aufgegeben wird. Dieses Problem wird erfindungsgemäß durch eine entsprechende Anordnung der Auflösewalzen direkt im Zuführungskanal vermieden. Die Auflösewalzen erstrecken sich über die gesamte Tiefe des Sichters, welche entsprechend dem gewünschten Materialdurchsatz variiert wird. Die Auflösewalzen sind im Zuführungskanal in ansteigender Folge angeordnet. Durch entsprechende Rotation aller Auflösewalzen in Richtung der ansteigenden Walzen erfolgt ein Materialtransport nach oben und gleichzeitig eine Verteilung über die Tiefe des Sichters. Die Fasern sinken nach Passieren der Zwischenräume der Auflösewalzen mit gleichmäßiger Verteilung in den Sichter.

Weitere Merkmale der Erfindung und deren Vorteile werden anhand der Abbildungen näher erläutert. Es zeigen
- Fig. 1: schematisch die Luftführung des Sichters,
- Fig. 2: einen Schnitt durch eine Ausführungsform des erfindungsgemäßen Sichters, und
- Fig. 3: die Verstellmöglichkeiten der Konstruktionsdetails des Sichters.

Aus Fig. 1 ist die Führung des Luftstroms im Kreislauf ersichtlich. Erfindungsgemäß ist die im Kreislauf geführte Sichtluft in zwei Luftströme getrennt, die über zwei Leitungen, die Oberluftleitung 2 und die Unterluftleitung 3 durch zwei übereinander angeordnete Eintrittsöffnungen seitlich in den Sichter 1 einströmen. Die Gesamtluft, welche das zu sichtende Fasermaterial enthält, wird über eine Leitung 4 an der Oberseite des Sichters 1 neben der Materialaufgabeöffnung 5 abgeführt. Die Sichtluft wird über Ventilatoren 6 zu einem Zyklon 7 zur Abscheidung des Fasermaterials geführt. Gegebenenfalls wird der rückgeführten Sichtluft in einem Mischer 8 Zuluft über eine Zuluftleitung 10 zugeführt. Die Menge der in Richtung des Pfeiles 10a über die Zuluftleitung 10 zugeführten Zuluft entspricht dabei der eingestellten Menge der über die Abluftleitung 9 in Richtung des Pfeiles 9a abgeführten Abluft. Da die Mischung mit der rückgeführten Sichtluft außerhalb des Sichters 1 erfolgt, kann innerhalb des Sichters 1 ein homogener Luftzustand gewährleistet werden. Mit Hilfe von Regelklappen 11 in der Oberluftleitung 2 sowie der Unterluftleitung 3 kann das Luftmengenverhältnis zwischen Oberluft und Unterluft eingestellt werden.

Fig. 2 zeigt einen Schnitt durch den erfindungsgemäßen Sichter 1. Das Material wird über die Materialaufgabeöffnung 5 in Richtung des Pfeiles 5a dem Sichter 1 zugeführt, wobei durch die Materialaufgabe bedingt auf einer Seite mehr Material angehäuft wird. Die Fasern werden von den in steigender Folge angeordneten Auflösewalzen 12 erfaßt. Der Drehsinn aller Auflösewalzen 12 ist gleich und in Richtung der aufsteigenden Walzen, in vorliegender Ansicht entsprechend gegen den Uhrzeigersinn. Dadurch wird eine Materialbeförderung nach oben und in die Tiefe des Sichters 1 erzielt und das Material sinkt gleichmäßig verteilt in den Sichter 1. Die Oberluft gelangt über eine Leitung 2 in Richtung des Pfeiles 2a in den Sichter 1. An der Mündung der Oberluftleitung 2 werden die Partikel vom Luftstrom der Oberluft erfaßt und nach oben gewirbelt. An der oberen Kante des Einströmquerschnittes der Oberluft liegt eine hohe Materialkonzentration vor, wodurch die Fasern an diesen Stellen besonders bei großen Materialmengen schwer vom Luftstrom erfaßt werden können. Durch eine Geschwindigkeitserhöhung der einströmenden Luft können zwar auch höhere Materialmengen vom Luftstrom aufgenommen werden, dies wirkt sich aber ungünstig auf die Sichtung aus. Erfindungsgemäß wird dieser Nachteil dadurch gelöst, daß in der Mündung der Oberluftleitung 2 in den Sichter 1 waagrechte, parallele Verteilrohre 14 angeordnet. Dadurch wird die Vertikalkomponente des Geschwindigkeitsvektors der einströmenden Luft erhöht. Die Verteilrohre 14 verhindern, daß Material in die Leitung 2 der Oberluft gelangen und sich dort ablagern kann. Neben der verbesserten Materialaufnahme vom Luftstrom wird damit auch eine gleichmäßige Verteilung der Luftströmung über den gesamten Sichtungsquerschnitt erzielt. Optimale Strömungsverhältnisse werden bei einem Neigungswinkel der Verteilrohre 14 gegen die Vertikale von vorzugsweise 30° erzielt. Die Unterluft strömt über eine Unterluftleitung 3 in Richtung des Pfeiles 3a in den Sichter 1 und bewirkt eine Beschleunigung der leichten Partikel nach oben. Diese leichten Fasern werden von der Sichtluft getragen zur Weiterverarbeitung über die Gesamtluftleitung 4 in Richtung des Pfeiles 4a transportiert. Grobgut fällt nach unten durch eine Schleuse 13 aus. Eine im wesentlichen im Zentrum des Sichters 1 angeordnete Verstellklappe 18 teilt den Sichtraum in den Aufgabequerschnitt und den Austrittsquerschnitt.

Fig. 3 zeigt die Verstellmöglichkeiten der Konstruktionsdetails des Sichters 1. Die Verteilrohre 14 in der Mündung der Oberluftleitung 2 im Sichter 1 schließen mit der Vertikalen einen Winkel β ein, der vorzugsweise 30° beträgt. An der der Einströmöffnung der Oberluft gegenüberliegenden Wand kommt es bei hohen Materialdichten oder Materialmengen zu Materialanhäufungen, die durch den Luftstrom nicht mehr getragen werden. Mit Hilfe einer sogenannten Abrißkante 15 an der Rückwand des Sichters 1 wird ein Weggleiten des Materials von der Wand und eine Auftrennung der Materialsträhnen und dadurch ein Materialtransport der leichten Fasern nach oben ermöglicht. Unterhalb der Abrißkante 15 muß genügend Raum vorhanden sein, um das nach unten fallende Material verzögern und wieder nach oben beschleunigen zu können. Der Winkel α der Abrißkante 15 kann zur Anpassung an die Materialdichte verändert werden und liegt im Bereich von 90° bis 180°, vorzugsweise zwischen 120° und 130°. Bei sehr leichten Fasern, bei denen die Einrichtung der Abrißkante 15 nicht notwendig ist wird der Winkel α auf 180° vergrößert. Durch die seitlich einströmende Unterluft kommt es aufgrund der notwendigen 90° Umlenkung zu sehr unregelmäßigen Strömungsverhältnissen. Durch den Einsatz von Leitblechen 16 wird die Strömung gleichmäßig umgelenkt und mit den verstellbaren Leiteinrichtungen 17 wird die Strömung der Unterluft gezielt gegen die Richtung von Materialsträhnen geführt. Für eine weitere optimale Anpassung des Sichters 1 an Art und Menge des Materials ist eine Verstellklappe 18 im Zentrum des Sichters 1 mit verstellbarem Winkel γ angeordnet, mit der die Geometrie des Sichtraumes verändert werden kann und das aufgegebene Material vom gesichteten Material getrennt wird. Je nach Material und Durchsatz liegt der Winkel γ der Verstellklappe 18 gegen die Vertikale vorzugsweise im Bereich von ±20°. Mit der Rückwand 19 mit den enthaltenen verstellbaren Teilen kann der Austrittsquerschnitt des Sichters 1 variiert werden. Dadurch können je nach Material die Strömungsverhältnisse optimiert werden. Die Rückwand 19 bildet mit der Vertikalen einen Winkel δ, der vorzugsweise im Bereich zwischen 0° und 20° liegt.

## Patentansprüche

1. Sichter zur Abtrennung von Grobmaterial und Verunreinigungen bei der Faseraufbereitung im Zuge der Herstellung von Holzfaserplatten umfassend eine Materialaufgabeöffnung, mindestens zwei übereinander angeordnete Eintrittsöffnungen für die Sichtluft, eine Öffnung zur Abführung der Sichtluft und des gesichteten Fasermaterials und eine Schleuse zur Ausschleusung des Grobmaterials, wobei die Sichtluft in einem Kreislauf geführt ist und die im Kreislauf rückgeführte Sichtluft in zumindest zwei Luftströme getrennt ist, dadurch gekennzeichnet, dass die Materialaufgabeöffnung (5) oberhalb des Sichters (1) angeordnet ist, und dass die getrennten Luftströme über zumindest zwei Leitungen (2, 3) durch jeweils eine Eintrittsöffnung in den Sichter (1) einströmen, wobei in jeder Leitung (2, 3) Regelklappen (11) od. dgl. vorgesehen sind, sodass die Volumsanteile der Luftströme einstellbar sind.

2. Sichter nach Anspruch 1, dadurch gekennzeichnet, dass der Volumsanteil der Oberluft 35% bis 65%, vorzugsweise 50% und jener der Unterluft entsprechend 65% bis 35%, vorzugsweise 50% beträgt.

3. Sichter nach Anspruch 1 oder 2, dadurch gekennzeichnet, dass außerhalb des Sichters ein Mischer (8) zur Mischung der rückgeführten Luft mit einer frei wählbaren Menge Zuluft vorgesehen ist.

4. Sichter nach Anspruch 1 bis 3, dadurch gekennzeichnet, dass direkt unter der Materialaufgabeöffnung (5) im Sichter (1) Auflösewalzen (12) in ansteigender Folge angeordnet sind.

5. Sichter nach Anspruch 4, dadurch gekennzeichnet, dass die Auflösewalzen (12) gleichen Drehsinn in Richtung der aufsteigenden Walzen besitzen.

6. Sichter nach Anspruch 1 bis 5, dadurch gekennzeichnet, dass in der Einströmöffnung der Oberluftleitung (2) in den Sichter (1) waagrechte, parallele Verteilrohre (14) angeordnet sind.

7. Sichter nach Anspruch 6, dadurch gekennzeichnet, dass die Verteilrohre (14) einen Neigungungswinkel (β) gegen die Vertikale von vorzugsweise 30° besitzen.

8. Sichter nach Anspruch 1 bis 7, dadurch gekennzeichnet, dass die der einströmenden Oberluft (2) gegenüberliegende Seite als Abrisskante (15) mit verstellbarem Winkel (α) ausgebildet ist.

9. Sichter nach Anspruch 8, dadurch gekennzeichnet, dass der Winkel (α) der Abrisskante (15) im Bereich von 90° bis 180°, vorzugsweise zwischen 120° und 130° liegt.

10. Sichter nach Anspruch 1 bis 9, dadurch gekennzeichnet, dass im Sichter (1) Leitbleche (16) und verstellbare Leiteinrichtungen (17) zur Führung der einströmenden Unterluft angeordnet sind.

11. Sichter nach Anspruch 1 bis 10, dadurch gekennzeichnet, dass eine Verstellklappe (18) im Zentrum des Sichters (1) mit verstellbarem Winkel (γ) angeordnet ist.

12. Sichter nach Anspruch 11, dadurch gekennzeichnet, dass der Winkel (γ) der Verstellklappe (18) gegen die Vertikale vorzugsweise im Bereich von ± 20° liegt.

13. Sichter nach Anspruch 1 bis 12, dadurch gekennzeichnet, dass die Rückwand (19) des Sichters (1) mit verstellbarem Winkel (δ) angeordnet ist.

14. Sichter nach Anspruch 13, dadurch gekennzeichnet, dass die Rückwand (19) einen Winkel (δ) gegen die Vertikale von vorzugsweise 0° bis 20° bildet.

## Claims

1. A separator for separating coarse material and impurities during the fiber preparation in the course of preparing wood fiber boards, comprising a material feed opening, at least two inflow openings for separating air arranged one above the other, an opening for discharging the separating air and the separated fiber material, and a sluice for discharging the coarse material, wherein the separating air is circulated, and the recirculated separating air is divided into at least two air flows, characterised in that the material feed opening (5) is arranged above the separator (1) and that the separated air flows flow over at least two ducts (2, 3) through one inflow opening each into the separator (1), regulating flaps (11) or the like being provided in each duct (2, 3) so that the volume portions of the air flows are adjustable.

2. A separator according to claim 1, characterised in that the volume portion of the top air is from 35% to 65%, preferably 50%, and that of the bottom air accordingly is between 65% and 35%, preferably 50%.

3. A separator according to claim 1 or 2, characterised in that externally of the separator, a mixer (8) is provided for mixing the recycled air with a freely selectable amount of additional air.

4. A separator according to claims 1 to 3, characterised in that dispersing rolls (12) are arranged in the separator (1) immediately below the material feed opening (5) in ascending succession.

5. A separator according to claim 4, characterised in that the dispersing rolls (12) have the same sense of rotation in the direction of the ascending rolls.

6. A separator according to claims 1 to 5, characterised in that horizontal, parallel distributing pipes (14) are arranged in the inflow opening of the top air duct (2) into the separator.

7. A separator according to claim 6, characterised in that the distributing pipes (14) have an angle of inclination (β) relative to the vertical of preferably 30°.

8. A separator according to claims 1 to 7, characterised in that the side opposite the inflowing top air (2) is designed as a breakaway edge (15) of adjustable angle (α).

9. A separator according to claim 8, characterised in that the angle (α) of the breakaway edge (15) ranges between 90° and 180°, preferably between 120° and 130°.

10. A separator according to claims 1 to 9, characterised in that guide plates (16) and adjustable guide means (17) are arranged in the separator (1) so as to guide the inflowing bottom air.

11. A separator according to claims 1 to 10, characterised in that an adjustable flap (18) is arranged in the center of the separator (1) under an adjustable angle (γ).

12. A separator according to claim 11, characterised in that the angle (γ) of the adjustable flap (18) relative to the vertical preferably is in a range of ± 20°.

13. A separator according to claims 1 to 12, characterised in that the rear wall (19) of the separator (1) is arranged under an adjustable angle (δ).

14. A separator according to claim 13, characterised in that the rear wall (19) forms an angle (δ) relative to the vertical of preferably 0° to 20°.

## Revendications

1. Séparateur à air pour séparer du matériau grossier et des impuretés à la préparation de fibres au cours de la fabrication de plaques de fibre de bois comprenant une ouverture d'amenée de matériau, au moins deux ouvertures d'entrée disposées l'une au-dessus de l'autre pour l'air de séparation, une ouverture pour l'évacuation de l'air de séparation et du matériau de fibre séparé et une écluse pour l'éclusage du matériau grossier, l'air de séparation étant guidé dans un circuit et l'air de séparation recyclé dans le circuit étant séparé en au moins deux courants d'air, caractérisé en ce que l'ouverture d'amenée de matériau (5) est disposée au-dessus du séparateur à air (1), et en ce que les courants d'air séparés s'écoulent par au moins deux conduites (2, 3) chacun par une ouverture d'entrée dans le séparateur à air (1), des clapets de réglage (11) ou similaires étant prévus dans chaque conduite (2, 3), de telle façon que les parts en volume des courants d'air soient réglables.

2. Séparateur à air selon la revendication 1, caractérisé en ce que la part en volume de l'air supérieur atteint 35 à 65 %, de préférence 50 % et celle de l'air inférieur atteint de façon correspondante 65 à 35 %, de préférence 50 %.

3. Séparateur à air selon la revendication 1 ou 2, caractérisé en ce que à l'extérieur du séparateur à air, est prévu un mélangeur (8) pour mélanger l'air recyclé avec une quantité, susceptible d'être librement choisie, d'air amené.

4. Séparateur à air selon les revendications 1 à 3, caractérisé en ce que des cylindres à dents (12) sont disposés directement en dessous de l'ouverture d'amenée de matériau (5) dans le séparateur à air (1), selon une série montante.

5. Séparateur à air selon la revendication 4, caractérisé en ce que les cylindres à dents (12) tournent dans le même sens de rotation dans la direction des cylindres montants.

6. Séparateur à air selon les revendications 1 à 5, caractérisé en ce que dans l'ouverture d'injection d'écoulement de la conduite d'air supérieur (2) dans le séparateur à air (1), sont disposés des tubes de répartition (14) parallèles et horizontaux.

7. Séparateur à air selon la revendication 6, caractérisé en ce que les tubes de répartition (14) sont disposés selon un angle d'inclinaison (β) par rapport à la verticale, de préférence de 30°.

8. Séparateur à air selon les revendications 1 à 7, caractérisé en ce que la face opposée à l'air supérieur entrant (2) est réalisée comme une arête de décollage (15), à angle réglable (α).

9. Séparateur à air selon la revendication 8, caractérisé en ce que l'angle (α) de l'arête de décollage (15) est situé dans la zone de 90° à 180°, de préférence entre 120° et 130°.

10. Séparateur à air selon les revendications 1 à 9, caractérisé en ce que dans le séparateur à air (1) sont disposées des tôles de guidage (16) et des organes de guidage réglables (17) pour guider l'air inférieur d'écoulement d'admission.

11. Séparateur à air selon les revendications 1 à 10, caractérisé en ce qu'un clapet de réglage (18) est disposé au centre du séparateur à air (1) selon un angle réglable (γ).

12. Séparateur à air selon la revendication 11, caractérisé en ce que l'angle (γ) du clapet de réglage (18), par rapport à la verticale, est situé de préférence dans la zone de + 20°.

13. Séparateur à air selon les revendications 1 à 12, caractérisé en ce que la paroi arrière (19) du séparateur à air (1) est disposée avec un angle réglable (δ).

14. Séparateur à air selon la revendication 13, caractérisé en ce que la paroi arrière (19) forme un angle (δ) par rapport à la verticale, de préférence de 0° à 20°.
